# EUROPÄISCHE PATENTSCHRIFT

(11) **EP 3 491 247 B1**
(45) Veröffentlichungstag und Bekanntmachung des Hinweises auf die Patenterteilung: **01.04.2020**
(21) Anmeldenummer: 17765404.3
(22) Anmeldetag: 07.09.2017
(51) Int. Cl.: F04D 17/12, F04D 29/02, F04D 29/42, F04D 29/62

(54) **TURBOVERDICHTERGEHÄUSE, VERFAHREN ZUR HERSTELLUNG**
TURBO COMPRESSOR HOUSING, METHOD FOR PRODUCING SAME
CARTER DE TURBOCOMPRESSEUR, PROCÉDÉ DE FABRICATION

(30) Priorität: 26.09.2016 EP 16190517
(43) Veröffentlichungstag der Anmeldung: 05.06.2019
(73) Patentinhaber: Siemens Aktiengesellschaft, 80333 München (DE)
(72) Erfinder: MEYER, Marcus, 47199 Duisburg (DE); NASS, Dieter, 47447 Moers (DE)
(86) Internationale Anmeldenummer: PCT/EP2017/072436
(87) Internationale Veröffentlichungsnummer: WO 2018/054691

(56) Entgegenhaltungen:
- WO-A1-2006/126993
- WO-A1-2016/041800
- WO-A1-2016/042002
- WO-A2-2013/153020
- US-A1- 2015 267 559

## Beschreibung

Die Erfindung betrifft ein Turboverdichtergehäuse, das sich entlang einer Längsachse erstreckt, wobei das Turboverdichtergehäuse eine Einströmung eines axialen Einströmungsabschnitts in einen Innenraum und eine Abströmung eines axialen Abströmungsabschnitts aus dem Innenraum heraus aufweist.

Daneben betrifft die Erfindung ein Verfahren zur Herstellung des Turboverdichtergehäuses.

Turboverdichter mit entsprechenden Gehäusen finden vielerorts Einsatz. Es ist ein häufiges Bedürfnis in der Industrie Gase auf einen höheren Druck zu befördern. Ein Beispiel für einen derartigen Verdichter zeigt die US 7,156,627 B2. Die Erfindung beschäftigt sich mit derartigen und ähnlichen Verdichtern, wobei die Antriebsart hierbei frei wählbar und nicht von signifikanter Bedeutung ist. Turboverdichter, insbesondere Radialverdichter einer Bauart, bei der eine Welle mit einem oder mehreren Verdichterlaufrädern zwischen zwei Lagern angeordnet ist, werden auch als Einwellenverdichter bezeichnet. Sogenannte Einwellenverdichter sind das bevorzugte Anwendungsgebiet der Erfindung. Turboverdichtergehäuse für diese Maschinen weisen im Allgemeinen eine horizontale oder eine vertikale Trennfuge auf.

Aus der WO 2016/041800 A1 ist eine Schweißkonstruktion eines Topfgehäuses bekannt. Aus der US 2015/267559 A 1 ist es bekannt, ein Topfgehäuse innen zu beschichten. Vergleichbare Beschichtungsmethoden zeigen auch WO 2013/153020 A2, WO 2006/126993 A1.

Sind diese Turboverdichter korrosiven Medien ausgesetzt, ist es üblich, diese aus einem entsprechend korrosionsbeständigen Werkstoff herzustellen. Grundsätzlich reicht es aus, im medienberührten Bereich mit einem korrosionsbeständigen Werkstoff das Turboverdichtergehäuse auszukleiden bzw. zu beschichten. Die Zugänglichkeit zum Beschichten der Innenraumoberfläche des Turboverdichtergehäuses ist regelmäßig sehr schwierig, teilweise für entsprechende Schweißautomaten unmöglich. Zur Fertigung müssen deshalb teilweise händische Auftragsschweißungen durchgeführt werden, um die korrosionsbeständige Schicht aufzubringen.
Alternativ besteht das komplette Gehäuse aus einem korrosionsbeständigen Material, beispielsweise aus einem korrosionsbeständigen Gussmaterial.

Ausgehend von dem hohen Fertigungsaufwand bzw. den hohen Materialkosten für ein Turboverdichtergehäuse, das zur Beförderung von korrosiven Gasen geeignet ist, hat es sich die Erfindung zur Aufgabe gemacht, ein eingangs definiertes Turboverdichtergehäuse derart weiterzubilden, dass mit einem verhältnismäßig niedrigen Fertigungsaufwand trotz einer Kostenreduktion ein korrosionsbeständiges Gehäuse erzeugt werden kann, bevorzugt mit weniger Aufwand, niedrigeren Kosten und einem erhöhten Automatisierungsgrad.

Die Erfindung sieht vor, dass das eingangs definierte Turboverdichtergehäuse eine Beschichtung in dem Bereich aufweist, in dem das zu befördernde Medium auch korrosiv wirkt. Dies ist insbesondere im Einströmbereich in das Turboverdichtergehäuse der Fall. Bevorzugt ist nur der Einströmungsabschnitt korrosionshemmend beschichtet und der Abströmungsabschnitt weist diese Beschichtung nicht auf. Turboverdichter, insbesondere Radialturboverdichter weisen axial zwischen einer Einströmung und einer Abströmung eine sich in Umfangsrichtung erstreckende Dichtung auf, die den axialen Einströmungsabschnitt bzw. Einströmbereich von dem Abströmungsabschnitt dichtend trennt. In dem Einströmbereich herrscht hierbei stets der verhältnismäßig niedrige Einströmdruck und auf dieser Dichtung lastet der Differenzdruck zwischen dem Einströmdruck und dem Abströmdruck. Alternativ können mehrere sich in Umfangsrichtung erstreckende Dichtungen in axialen Abständen zueinander vorgesehen sein, die kaskardenartig den Einströmdruck und den Abströmdruck in Druckdifferenzschritten voneinander abdichten. Jedenfalls entspricht es einem häufigen Anwendungsfall, dass der axiale Einströmungsabschnitt, bevorzugt nur der axiale Einströmungsabschnitt, korrosionsbeständig ausgeführt sein muss, weil nur dort das Prozessfluid zur Kondensation neigt.

Die verwendeten Begriffe "axialer Einströmungsabschnitt" und "axialer Abströmungsabschnitt" bedeuten, dass der jeweilige Gehäuseabschnitt eine axiale Erstreckung aufweist und der jeweilige axial sich erstreckende Gehäuseabschnitt eine Einströmung bzw. Abströmung umfasst. Diese Begriffe bedeuten nicht, dass die Einströmung bzw. Abströmung sich axial erstrecken müssen. In anderen Worten können die Begriffe "axialer Einströmungsabschnitt" und "axialer Abströmungsabschnitt auch als "axialer Gehäuseabschnitt mit Einströmung" bzw. "axialer Gehäuseabschnitt mit Abströmung" formuliert werden.

Zur Verbesserung der Zugänglichkeit sieht die Erfindung vor, dass eine Trennebene zwischen dem axialen Einströmungsabschnitt und dem axialen Abströmungsabschnitt vorgesehen ist und diese beiden Abschnitte mittels einer durch die Wandstärke sich erstreckenden Schweißnaht geschweißt zusammengefügt sind. Diese Konstruktion eröffnet die Möglichkeit, zunächst den Einströmungsabschnitt seitens eines Innenraums des Turboverdichtergehäuses zu beschichten und anschließend die beiden axialen Abschnitte zusammenzuschweißen. Dementsprechend ist die Zugänglichkeit für die Beschichtung des Inneren des Turboverdichtergehäuses gegeben und diese Art der Beschichtung kann bevorzugt automatisiert durchgeführt werden. Anschließend - auch gemäß des erfindungsgemäßen Verfahrens - können der Einströmungsabschnitt und der Abströmungsabschnitt entlang einer sich in Umfangsrichtung erstreckenden, mittels einer durch die Wandstärke sich erstreckenden Schweißnaht geschweißt zusammengefügt sein. Auf diese Weise ist es möglich, den Beschichtungswerkstoff im Wesentlichen unabhängig von dem Werkstoff des Abströmungsabschnitts und dem Material der Schweißnaht auszuwählen.

Die Erfindung sieht vor, dass axial zwischen der Trennebene und der Einströmung der Einströmungsabschnitt einen radial nach innen in den Innenraum vorstehenden, sich in einer Umfangsrichtung erstreckenden Absatz aufweist, der mit einer von der Einströmung axial fortweisenden Anlagefläche als Dichtfläche ausgebildet ist. Auf diese Weise umfasst der Einströmungsabschnitt des erfindungsgemäßen Turboverdichtergehäuses auch den Dichtabsatz, der das möglicherweise korrosive Prozessmedium im Einströmbereich von den übrigen Bereichen des Turboverdichtergehäuses fernhält. Hierbei ist es besonders zweckmäßig, wenn der Beschichtungsbereich sich von einer radial sich erstreckenden Grenzebene axial in den Innenraum hinein von der Trennebene fortweisend erstreckt, wobei die Grenzebene axial zwischen der Trennebene und der Anlagefläche angeordnet ist. Somit ist die Anlagefläche, die als Dichtfläche ausgebildet ist noch Bestandteil des beschichteten Bereichs, so dass das zu verdichtende Gas unter den thermodynamischen Bedingungen im Einlaufbereich höchstens bis zur als Dichtfläche ausgebildeten Anlagefläche im Betrieb kommt und dementsprechend nur beschichtete Bereiche kontaktiert.

Bevorzugt ist die Beschichtung korrosionshemmend ausgebildet. Das bedeutet, dass die Beschichtung von dem beabsichtigten Prozessgas für den Verdichtungsprozess des Turboverdichters weniger schnell korrodiert als der Grundwerkstoff des Turboverdichtergehäuses im Einstömabschnitt.

Erfindungsgemäß befindet sich die Fügenaht der Schweißung zwischen dem Einströmungsabschnitt und dem Abströmungsabschnitt nicht im beschichteten Bereich. Demensprechend kann der Beschichtungswerkstoff frei gewählt werden von dem Schweißwerkstoff für das Zusammenfügen des Einströmungsabschnitts und des Abströmungsabschnitts.

Besonders bevorzugt ist zumindest der Einstömabschnitt zur Längsachse des Turboverdichtergehäuses rotationssymmetrisch hinsichtlich der Kontur des Innenraums ausgebildet. Die Rotationssymmetrie sollte derart sein, dass ein automatisiertes Beschichten möglich ist. Etwaige Aussparungen, zum Beispiel für einen Einströmstutzen, zählen in der erfindungsgemäßen Terminologie der Rotationssymmetrie zum Zwecke der Automatisierung des Beschichtens nicht zu einer Zerstörung der benötigten Rotationssymmeterie.

Auch aus Kostengründen ist es zweckmäßig, wenn der Einströmungsabschnitt als geschmiedetes Bauteil ausgebildet ist und/oder der Abströmungsabschnitt als gegossenes Bauteil.

Um das erfindungsgemäße Verfahren zur Herstellung eines Turboverdichters anzuwenden auf einen erfindungsgemäßen Turboverdichter werden folgende Schritte durchgeführt. Erfindungsgemäß werden der axiale Einströmungsabschnitt und der axiale Abströmungsabschnitt bereitgestellt. Der Innenraum des Einströmungsabschnitts wird zumindest teilweise beschichtet in einem Beschichtungsbereich mit einer Beschichtung.

Anschließend werden der Einströmungsabschnitt und der Abströmungsabschnitt zusammengeschweißt entlang einer sich in Umfangsrichtung erstreckenden, mittels einer durch die Wandstärke sich erstreckenden Schweißnaht in einer radial verlaufenden Trennebene zwischen dem axialen Einströmungsabschnitt und dem axialen Abströmungsabschnitt.

Im Folgenden ist die Erfindung anhand von Figuren näher beschrieben. Es zeigen:
- Figur 1: einen schematischen Längsschnitt durch einen erfindungsgemäßen Turboverdichter,
- Figur 2: die Darstellung eines schematischen Flussdiagramms des erfindungsgemäßen Verfahrens.

Figur 1 zeigt einen Radialturboverdichter als Einwellenmaschine mit einem erfindungsgemäßen Turboverdichtergehäuse TCC in schematischer Darstellung als Längsschnitt. Das Turboverdichtergehäuse TCC erstreckt sich entlang einer Längsachse X. Die Figur 1 zeigt Einbauten des Turboverdichters, um die Funktion des Turboverdichtergehäuses TCC zu verdeutlichen.

Entlang der Längsachse X erstreckt sich ein Rotor R des Turboverdichters, der zu einem in das Turboverdichtergehäuse TCC einzubauenden Bündel CART gehört. An einer axialen Stirnseite ist das Turboverdichtergehäuse TCC bzw. ein Mantelabschnitt BCA des Turboverdichtergehäuses TCC mittels eines lösbaren zweiten Deckels CV2 verschlossen. Die gegenüberliegende axiale Stirnseite (links) weist einen ersten Deckel CV1 auf, der im fertigen Zustand fester Bestandteil des Turboverdichtergehäuses TCC ist und nicht lösbar befestigt ist. Die Seite des nicht lösbaren ersten Deckels CV1 weist eine Einströmung INL auf, durch die ein potentiell korrosives Prozessgas im Betrieb des Turboverdichters einströmt. In dem Einströmbereich INL1 kommt es mit höherer Wahrscheinlichkeit zu einer Kondensation des Prozessgases, weil das Prozessgas noch verhältnismäßig kalt sein kann, da noch keine Verdichtungsarbeit in das Prozessgas irreversibel eingetragen worden ist. Durch die Verdichtungsarbeit in Verdichterstufen erwärmt sich das Prozessgas signifikant. Dementsprechend nimmt die relative Feuchte des Gases ab.

Axial beabstandet von der Einströmung INL1 ist die Abströmung EXT1, wobei der hier dargestellte Turboverdichter zwei Abströmungen EXT, hat, da die Maschine zweiflutig bzw. doppelflutig ist - also auch mit zwei Einströmungen INL1, INL2 ausgebildet ist. Die rechtsseitig angeordnete Einströmung INL2 und Abströmung EXT sind für die Erfindung unerheblich.

Die Einströmung INL1 führt das Prozessgas in einen Innenraum CAC des Turboverdichtergehäuses TCC. Das Turboverdichtergehäuse TCC ist in einer radial verlaufenden Trennebene SPL zwischen einem axialen Einströmungsabschnitt INA1 und einem axialen Abströmungsabschnitt EXA1 entlang einer sich in Umfangsrichtung CDR erstreckenden, mittels einer durch die Wandstärke sich erstreckenden Schweißnaht WSE geschweißt ausgebildet. Der Innenraum CAC des Einströmungsabschnitts INA1 ist zumindest teilweise mit einer Beschichtung CLD in einem Beschichtungsbereich CLA versehen.

Axial zwischen der Trennebene SPL und der Einströmung INL1 weist der Einströmungsabschnitt INA1 einen radial nach innen in den Innenraum CAC vorstehenden, sich in einer Umfangsrichtung CDR erstreckenden Absatz SSH auf. Der Absatz SSH ist mit einer von der Einströmung INL1 axial fortweisenden Anlagefläche als Dichtfläche CSF ausgebildet. Diese Dichtfläche CSF dichtet zu einer korrespondierenden Dichtfläche des Bündels CART die Einströmung INL1 gegenüber der Abströmung EXT ab. Dementsprechend bleibt die Thermodynamik der Einströmung INL1 axial auf den Einströmungsabschnitt INA1 beschränkt. Daher sieht die Erfindung vor, nur einen Beschichtungsbereich CLA zu beschichten, der sich von einer radial sich erstreckenden Grenzebene CLM axial in den Innenraum CAC hinein von der Trennebene SPL fortweisend erstreckt, wobei die Grenzebene CLM axial zwischen der Trennebene SPL und der Anlagefläche angeordnet ist. Diese korrosionshemmende Beschichtung CLD verhindert in dem Einströmungsabschnitt INA1 die Korrosion des Turboverdichtergehäuses TCC. Hierbei befindet sich die Fügenaht der Schweißung zwischen dem Einströmungsabschnitt INA1 und dem Abströmungsabschnitt EXA1 nicht im beschichteten Bereich. Deswegen kann der Schweißwerkstoff und der Werkstoff des Abströmungsabschnitts EXA1 unabhängig von dem Werkstoff der Beschichtung CLD gewählt werden. Die Innenkontur des Innenraums CAC des Einströmungsabschnitts INA1 ist, bis auf die Aussparung für die Einströmung INL1 rotationssymmetrisch ausgebildet, so dass ein automatisiertes Beschichten stattfinden kann, insbesondere ein Auftragschweißen des Beschichtungswerkstoffs. Der Einströmungsabschnitt INA1 ist als geschmiedetes Bauteil ausgebildet, wobei der Abströmungsabschnitt EXA1 als gegossenes Bauteil ausgebildet ist.

Figur 2 zeigt ein Ablaufdiagramm des erfindungsgemäßen Verfahrens zur Herstellung eines Turboverdichtergehäuses TCC.

In einem ersten Schritt a) erfolgt ein Bereitstellen des axialen Einströmungsabschnitts INA1 eines axialen Abströmungsabschnitts EXA1.

In einem zweiten Schritt b) erfolgt ein zumindest teilweises Beschichten des Innenraums CAC des Einströmungsabschnittes INA1 mit einer Beschichtung CLD in einem Beschichtungsbereich CLA. Dieser Schritt erfolgt bevorzugt automatisiert.

In einem dritten Schritt c) werden der Einströmungsabschnitt INA1 und der Abströmungsabschnitt EXA1 zusammengeschweißt entlang einer sich in Umfangsrichtung erstreckenden und durch die gesamte Wandstärke sich erstreckenden Schweißnaht WSE. Die Schweißnaht liegt in einer radial verlaufenden Trennebene SPL zwischen dem axialen Einströmungsabschnitt INA1 und dem axialen Abströmungsabschnitt EXA1.

## Patentansprüche

1. Turboverdichtergehäuse (TCC),
das sich entlang einer Längsachse (X) erstreckt, wobei das Turboverdichtergehäuse (TCC) eine Einströmung (INL1) eines axialen Einströmungsabschnitts (INA1) in einen Innenraum (CAC) und eine Abströmung (EXT) eines axialen Abströmungsabschnitts (EXA1) aus dem Innenraum (CAC) heraus aufweist, und wobei das Turboverdichtergehäuse (TCC) in einer radial verlaufenden Trennebene (SPL) zwischen einem axialen Einströmungsabschnitt (INA1) und einem axialen Abströmungsabschnitt (EXA1) entlang einer sich in Umfangsrichtung erstreckenden, mittels einer durch die Wandstärke sich erstreckenden Schweißnaht (WSE) geschweißt ausgebildet ist,
**dadurch gekennzeichnet, dass**
die den Innenraum (CAC) definierende Oberfläche des Einströmungsabschnitts (INA1) zumindest teilweise mit einer Beschichtung (CLD) in einem Beschichtungsbereich (CLA) versehen ist,
wobei axial zwischen der Trennebene (SPL) und der Einströmung (INL1) der Einströmungsabschnitt (INA1) einen radial nach innen in den Innenraum (CAC) vorstehenden, sich in einer Umfangsrichtung (CDR) erstreckenden Absatz (SSH) aufweist, der mit einer von der Einströmung (INL1) axial fortweisenden Anlagefläche (CSF) als Dichtfläche ausgebildet ist,
wobei die Fügenaht der Schweißung zwischen dem Einströmungsabschnitt (INA1) und dem Abströmungsabschnitt (EXA1) sich nicht im beschichteten Bereich befindet.

2. Turboverdichtergehäuse (TCC) nach Anspruch 1,
wobei der Beschichtungsbereich (CLA) sich von einer radial sich erstreckenden Grenzebene (CLM) axial in den Innenraum (CAC) hinein von der Trennebene fort weisend erstreckt, wobei die Grenzebene (CLM) axial zwischen der Trennebene (SPL) und der Anlagefläche (CSF) angeordnet ist.

3. Turboverdichtergehäuse (TCC) nach Anspruch 1 oder 2,
wobei die Beschichtung (CLD) korrosionshemmend ausgebildet ist.

4. Turboverdichtergehäuse (TCC) nach mindestens einem der vorhergehenden Ansprüche 1 bis 3,
wobei zumindest der Einströmungsabschnitt (INA1) zur Längsachse (X) rotationssymmetrisch hinsichtlich der Kontur des Innenraums (CAC) ausgebildet ist.

5. Turboverdichtergehäuse (TCC) nach mindestens einem der vorhergehenden Ansprüche 1 bis 4,
wobei der Einströmungsabschnitt (INA1) als geschmiedetes Bauteil ausgebildet ist.

6. Turboverdichtergehäuse (TCC) nach mindestens einem der vorhergehenden Ansprüche 1 bis 5,
wobei der Abströmungsabschnitt (EXA1) als gegossenes Bauteil ausgebildet ist.

7. Verfahren zur Herstellung eines Turboverdichtergehäuse (TCC), insbesondere eines Turboverdichtergehäuses (TCC) nach einem der Ansprüche 1 bis 6,
das sich entlang einer Längsachse (X) erstreckt,
wobei das Turboverdichtergehäuse (TCC) eine Einströmung (INL1) eines axialen Einströmungsabschnitts (INA1) in einen Innenraum (CAC) und eine Abströmung (EXT) eines axialen Abströmungsabschnitts (EXA1) aus dem Innenraum (CAC) heraus aufweist,
gekennzeichnet mittels folgender nacheinander auszuführender Schritte:
a) Bereitstellen des axialen Einströmungsabschnitts (INA1) und eines axialen Abströmungsabschnitts (EXA1),
b) Zumindest teilweises Beschichten der den Innenraum (CAC) definierenden Oberfläche des Einströmungsabschnitts (INA1) mit einer Beschichtung (CLD) in einem Beschichtungsbereich (CLA),
c) Zusammenschweißen des Einströmungsabschnitts und des Abströmungsabschnitts (EXA1) entlang einer sich in Umfangsrichtung erstreckenden, mittels einer durch die Wandstärke sich erstreckenden Schweißnaht (WSE) in einer radial verlaufenden Trennebene (SPL) zwischen dem axialen Einströmungsabschnitt (INA1) und dem axialen Abströmungsabschnitt (EXA).

8. Verfahren nach Anspruch 7, wobei die Beschichtung (CLD) mittels Auftragschweißens aufgebracht wird.

## Claims

1. Turbocompressor housing (TCC)
which extends along a longitudinal axis (X),
wherein the turbocompressor housing (TCC) has an inflow (INL1) of an axial inflow section (INA1) into an interior space (CAC) and has an outflow (EXT) of an axial outflow section (EXA1) from the interior space (CAC), and wherein the turbocompressor housing (TCC) is, in a radially extending parting plane (SPL) between an axial inflow section (INA1) and an axial outflow section (EXA1), formed so as to be welded by means of and along a circumferentially extending weld seam (WSE), which extends through the wall thickness,
**characterized in that**
that surface of the inflow section (INA1) which defines the interior space (CAC) is provided at least partially with a coating (CLD) in a coating region (CLA), wherein, axially between the parting plane (SPL) and the inflow (INL1), the inflow section (INA1) has a shoulder (SSH) which projects radially inwardly into the interior space (CAC) and which extends in a circumferential direction (CDR) and which, with an abutment surface (CSF) facing axially away from the inflow (INL1), is formed as a sealing surface,
wherein the joint seam of the weld between the inflow section (INA1) and the outflow section (EXA1) is not situated in the coated region.

2. Turbocompressor housing (TCC) according to Claim 1,
wherein the coating region (CLA) extends axially from a radially extending boundary plane (CLM) into the interior space (CAC) so as to face away from the parting plane, wherein the boundary plane (CLM) is arranged axially between the parting plane (SPL) and the abutment surface (CSF) .

3. Turbocompressor housing (TCC) according to Claim 1 or 2,
wherein the coating (CLD) is formed to be corrosion-inhibiting.

4. Turbocompressor housing (TCC) according to at least one of the preceding Claims 1 to 3,
wherein at least the inflow section (INA1) is formed so as to be rotationally symmetrical with respect to the longitudinal axis (X) with regard to the contour of the interior space (CAC).

5. Turbocompressor housing (TCC) according to at least one of the preceding Claims 1 to 4,
wherein the inflow section (INA1) is in the form of a forged component.

6. Turbocompressor housing (TCC) according to at least one of the preceding Claims 1 to 5,
wherein the outflow component (EXA1) is in the form of a cast component.

7. Method for producing a turbocompressor housing (TCC), in particular a turbocompressor housing (TCC) according to one of Claims 1 to 6,
which extends along a longitudinal axis (X),
wherein the turbocompressor housing (TCC) has an inflow (INL1) of an axial inflow section (INA1) into an interior space (CAC) and has an outflow (EXT) of an axial outflow section (EXA1) from the interior space (CAC), **characterized by** means of the following steps to be carried out in succession:
a) providing the axial inflow section (INA1) and an axial outflow section (EXA1),
b) at least partially coating with a coating (CLD) in a coating region (CLA) that surface of the inflow section (INA1) which defines the interior space (CAC),
c) welding together the inflow section and the outflow section (EXA1) by means of and along a circumferentially extending weld seam (WSE), which extends through the wall thickness, in a radially extending parting plane (SPL) between the axial inflow section (INA1) and the axial outflow section (EXA).

8. Method according to Claim 7, wherein the coating (CLD) is applied by means of build-up welding.

## Revendications

1. Carter (TCC) de turbocompresseur,
qui s'étend suivant un axe (X) longitudinal,
le carter (TCC) de turbocompresseur ayant une entrée (INL1) d'une partie (INA1) d'entrée axiale dans un espace (CAC) intérieur et une sortie (EXT) d'une partie (EXA1) de sortie axiale de l'espace (CAC) intérieur et dans lequel le carter (TCC) de turbocompresseur est, dans un plan (SPL) de séparation s'étendant radialement entre une partie (INA1) d'entrée axiale et une partie (EXA1) de sortie axiale, constitué d'une manière soudée s'étendant dans la direction du pourtour au moyen d'un cordon (WSE) de soudure traversant l'épaisseur de paroi,
**caractérisé en ce que**
la surface, définissant l'espace (CAC) intérieur, de la partie (INA1) d'entrée, est pourvue, au moins en partie, d'un revêtement (CLD) dans une région (CLA) de revêtement,
dans lequel, axialement entre le plan (SPL) de séparation et l'entrée (INL1), la partie (INA1) d'entrée a un ressaut (SSH), qui est en saillie vers l'intérieur radialement dans l'espace (CAC) intérieur, qui s'étend dans une direction (CDR) de pourtour et qui est constitué en ayant, comme surface d'étanchéité, une surface (CSF) de contact en prolongement axialement de l'entrée (INL1),
dans lequel le cordon de jonction de la soudure, entre la partie (INA1 ) d'entrée et la partie (EXA1) de sortie, ne se trouve pas dans la région revêtue.

2. Carter (TCC) de turbocompresseur suivant la revendication 1,
dans lequel la région (CLA) de revêtement s'étend, d'un plan (CLM) limite, s'étendant radialement, axialement dans l'espace (CAC) intérieur, en étant tournée vers l'avant à partir du plan de séparation, le plan (CLM) limite étant disposé axialement entre le plan (SPL) de séparation et la surface (CSF) de contact.

3. Carter (TCC) de turbocompresseur suivant la revendication 1 ou 2,
dans lequel le revêtement (CLD) est constitué de manière à inhiber la corrosion.

4. Carter (TCC) de turbocompresseur suivant au moins l'une des revendications 1 à 3 précédentes,
dans lequel au moins la partie (INA1) d'entrée est, du point de vue du contour de l'espace (CAC) intérieur, de révolution par rapport à l'axe (X) longitudinal.

5. Carter (TCC) de turbocompresseur suivant au moins l'une des revendications 1 à 4 précédentes,
dans lequel la partie (INA1) d'entrée est constituée sous la forme d'une pièce forgée.

6. Carter (TCC) de turbocompresseur suivant au moins l'une des revendications 1 à 5 précédentes,
dans lequel la partie (EXA1) de sortie est constituée sous la forme d'une pièce coulée.

7. Procédé de fabrication d'un carter (TCC) de turbocompresseur, notamment d'un carter (TCC) de turbocompresseur suivant l'une des revendications 1 à 6, qui s'étend suivant un axe (X) longitudinal,
le carter (TCC) de turbocompresseur ayant une entrée (INL1) d'une partie (INA1) d'entrée axiale dans un espace (CAC) intérieur et une sortie (EXT) d'une partie (EXA1) de sortie axiale de l'espace (CAC) intérieur,
caractérisé au moyen des stades à effectuer les uns après les autres successivement :
a) se procurer la partie (INA1) d'entrée axiale et une partie (EXA1) de sortie axiale,
b) revêtir, au moins en partie, la surface, définissant l'espace (CAC) intérieur, de la partie (INA1) d'entrée d'un revêtement (CLD) dans une région (CLA) de revêtement,
c) souder ensemble la partie d'entrée et la partie (EXA1) de sortie au moyen d'un cordon (WSE) de soudure, s'étendant dans la direction du pourtour et traversant l'épaisseur de paroi, dans un plan (SPL) de séparation s'étendant radialement entre la partie (INA1) d'entrée axiale et la partie (EXA) de sortie axiale.

8. Procédé suivant la revendication 7, dans lequel on dépose le revêtement (CLD) au moyen d'une soudure avec apport.
